# EUROPÄISCHE PATENTSCHRIFT

(11) **EP 0 856 107 B1**
(45) Veröffentlichungstag und Bekanntmachung des Hinweises auf die Patenterteilung: **08.09.1999**
(21) Anmeldenummer: 96934569.3
(22) Anmeldetag: 08.10.1996
(51) Int. Cl.: F04B 49/06

(54) **LEISTUNGSREGELUNG MIT LOAD-SENSING**
OUTPUT REGULATION WITH LOAD SENSING
REGULATION DE PUISSANCE AVEC DETECTION DE CHARGE

(30) Priorität: 17.10.1995 DE 19538649
(43) Veröffentlichungstag der Anmeldung: 05.08.1998
(73) Patentinhaber: BRUENINGHAUS HYDROMATIK GMBH, 89275 Elchingen (DE)
(72) Erfinder: ERKKILAE, Mikko, D-72160 Horb (DE); VOGL, Karl-Heinz, D-88444 Ummendorf (DE); OBERTRIFTER, Bernd, D-97854 Steinfeld (DE); ZU HOHENLOHE, Felix, D-97816 Lohr (DE)
(74) Vertreter: Körfer, Thomas, Dipl.-Phys.
(86) Internationale Anmeldenummer: EP9604355
(87) Internationale Veröffentlichungsnummer: WO9714889

(56) Entgegenhaltungen:
- EP-A- 0 495 654
- EP-A- 0 504 415
- DE-C- 4 405 234

## Beschreibung

Die vorliegende Erfindung bezieht sich auf eine Vorrichtung zur Leistungsregelung von wenigstens einer von einem Motor angetriebenen, in eine Arbeitsleitung fördernden Verstellpumpe gemäß dem Oberbegriff des Anspruches 1 bzw. auf ein Verfahren zur Regelung der Leistung von einer von einem Motor angetriebenen, in eine Arbeitsleitung fördernden Verstellpumpe gemäß dem Oberbegriff des Anspruches 6.

In Figur 2 ist eine Vorrichtung zur Leistungsregelung dargestellt, wie sie aus der gattungsbildenden DE-PS 44 05 234 bekannt ist. Die in Figur 2 dargestellten hydrostatischen Verstellpumpen 1 und 2, wie zum Beispiel Axialkolbenpumpen in Schrägscheibenbauweise, sind über je eine Arbeitsleitung 3 an je einen nicht dargestellten Verbraucher, wie etwa das Fahrwerk und den Schwenkwerksmotor eines Baggers, sowie über je eine Ansaugleitung 4 an einen Tank 5 angeschlossen. Beide Verstellpumpen 1, 2 sind durch einen gemeinsamen Antriebsmotor 6, wie beispielsweise einen Brennkraftmotor, angetrieben und drehen mit gleicher Drehzahl. Zur Verstellung ihres Fördervolumens ist je eine Stelleinrichtung, bestehend aus je zwei einfachwirkenden hydraulischen Stellzylindern 7, 8 vorgesehen.

In jedem Stellzylinder 7, 8 ist ein Stellkolben 9 verschiebbar angeordnet und über eine Kolbenstange 10 mit einem Stellglied 11, 12 der jeweiligen Verstellpumpe 1 bzw. 2 gekoppelt. Jeder Stellkolben 9 begrenzt mit seiner größeren, der Kolbenstange 10 abgewandten Kolbenfläche im jeweiligen Stellzylinder 7 bzw. 8 einen Druckraum 13. Die Druckräume 13 der Stellzylinder 7 sind über je eine Stelldruckleitung 14 an die der jeweiligen Verstellpumpe 1 bzw. 2 zugeordnete Arbeitsleitung 3 angeschlossen. Von diesen Arbeitsleitungen 3 führt je eine Druckleitung 15 zu den Druckräumen 13 der Stellzylinder 8, in denen je eine Druckfeder 16 angeordnet ist, die gegebenenfalls unterstützt durch den über die jeweilige Druckleitung 15 von der jeweiligen Arbeitsleitung 3 abgenommenen Arbeitsdruck, über den Kolben 9, die Kolbenstange 10 und das Stellglied 12 die Schrägscheibe der Verstellpumpe 1 bzw.2 in Richtung maximalen Fördervolumens beaufschlagt. Die den Kolbenstangen 10 abgewandten Kolbenflächen der Stellkolben 9 in den Stellzylindern 7 sind größer als diejenigen der in den Stellzylindern 8 angeordneten Stellkolben 9, so daß Arbeitsdruck, der sich während des Betriebs der Verstellpumpen 1, 2 iiber die Stelldruckleitungen 14 in den Druckräumen 13 der Stellzylinder 7 als Stelldruck aufbaut, über den Kolben 9 und die Kolbenstange 10 die Schrägscheibe der jeweiligen Verstellpumpe 1, 2 in Richtung minimalen Fördervolumens verstellt. Je ein verstellbarer Anschlag 17 in den Druckräumen 13 der Stellzylinder 7 dient dazu, das maximale Fördervolumen der Verstellpumpen 1, 2 auf unterschiedliche Werte zu begrenzen.

Je ein Regelventil 18 ist in den Stelldruckleitungen 14 angeordnet und teilt diese in je einen zur jeweiligen Arbeitsleitung 3 bzw. zum jeweiligen Stellzylinder 7 führenden Stelldruckleitungsabschnitt 19, 20 auf. Jedes Regelventil 18 ist ein als stetig verstellbares 3/2-Wegeventil ausgebildet und weist zwei Arbeitsanschlüsse an die Stelldruckleitungsabschnitte 19 bzw. 20 sowie einen Arbeitsanschluß an eine zum Tank 5 führenden Entlastungsleitung 21 auf, in die eine Leckölleitung 22 der jeweiligen Verstellpumpe 1 bzw. 2 einmündet. In der in der Figur 1 gezeigten Ausgangsstellung ist der Arbeitsanschluß an den Stelldruckleitungsabschnitt 19 gesperrt, während die verbleibenden Arbeitsanschlüsse offen sind. Von jedem Stelldruckleitungsabschnitt 19 führt eine Steuerdruckleitung 23 zu einem Steueranschluß des zugeordneten Regelventils 18 und ermöglicht dessen Verstellung in Richtung einer Endstellung, in der die Arbeitsanschlüsse an den Stelldruckleitungsabschnitt 20 und die Entlastungsleitung 21 offen und der verbleibende Arbeitsanschluß gesperrt ist.

Die Vorrichtung zur Summenleistungsregelung der beiden Verstellpumpen 1, 2 umfaßt zwei elektrische Ansteuerelemente 24, zwei Meßwertgeber 25, eine elektronische Steuereinheit 26 und eine diesem zugeordnete Sollwert-Einstelleinrichtung 27.

Die elektrischen Ansteuerelemente 24 sind als kraftgeregelte Proportionalmagnete ausgebildet und je einem der Regelventile 18 zwecks Erzeugung eines dem Steuerdruck entgegenwirkenden Gegendrucks zugeordnet. Sie sind über je eine Steuersignalleitung 28 mit der elektronischen Steuereinheit 26 verbunden.

Die Meßwertgeber 25 sind als Hall-Winkelsensor ausgebildet, die zwecks Erfassung des jeweils eingestellten Fördervolumens der Verstellpumpen 1, 2 der Kolbenstange 10 des jeweiligen Stellzylinders 7 zugeordnet und über je eine Signalleitung 29 an die elektronische Steuereinheit 26 angeschlossen sind.

Die elektronische Steuereinheit 26 ist als Mikrocomputer ausgebildet, in dessen Speicherteil die in Figur 4 gezeigte Kennlinie KLg gespeichert ist. Obwohl diese Kennlinie den Arbeitsdruck p in Abhängigkeit vom Fördervolumen V einer Verstellpumpe darstellt, ist sie nachstehend aufgrund ihres für die Drehmomenten- bzw. Leistungsregelung typischen Verlaufs als Drehmomenten-Kennlinie bezeichnet. Im vorliegenden Ausführungsbeispiel sind beide Verstellpumpen 1, 2 und damit ihre Drehmomenten-Kennlinien identisch, so daß lediglich eine dieser Kennlinien im Speicherteil des Mikrocomputers 26 gespeichert ist.

Die Fläche pxV unter der Drehmomenten-Kennlinie KL_{g} ist für jedes Fördervolumen V bzw. für jeden Arbeitsdruck p konstant und im vorliegenden Ausführungsbeispiel gleich dem Gesamtantriebsmoment des Antriebsmotors 6. Der Punkt P auf der Drehmomenten-Kennlinie KL_{g} kennzeichnet den Übergang vom sogenannten Anfahrbereich (senkrechter Abschnitt von KL_{g}) zum Regelbereich (hyperbolischer Abschnitt von KL_{g}), und seinem Ordinatenwert entspricht der Sollwert des Gegendrucks an dem Regelventil 18, das derjenigen Verstellpumpe 1 bzw. 2 zugeordnet ist, die das Gesamtantriebsmoment überträgt bzw. übertragen soll. Der Ordinatenwert des Punktes P entspricht somit auch dem maximalen Drehmoment, das diese Verstellpumpe übertragen kann, das heißt im vorliegenden Fall dem Gesamtantriebsmoment des Antriebsmotors 6. Der Sollwert des Gegendrucks an dem der jeweils anderen Verstellpumpe zugeordneten Regelventil ist auf Null eingestellt, um zu verhindern, daß diese Verstellpumpe durch Antrieb des an sie angeschlossenen Verbrauchers den Antriebsmotor 6 überlastet.

Die Sollwertsumme dieser beiden Gegendruck-Sollwerte und damit die Summe der Drehmomente beider Verstellpumpen 1, 2, die nicht größer als das Gesamtantriebsmoment des Antriebsmotors 6 sein darf, ist ebenfalls im Speicherteil des Mikrocomputers 26 gespeichert und kann mittels der Sollwert-Einstellvorrichtung in Sollwerte beliebiger Größe aufgeteilt werden.

Bei diesem System sowie insbesondere bei sogenannten Load-Sensing-Systemen, bei denen die Druckdifferenz über einem Wegeventil eines Verbrauchers konstant geregelt wird, tritt dabei das Problem auf, daß die Regelungen gegenüber Regelschwingungen sehr anfällig sind. Diese systembedingten Schwingungen sind mit konventionellen hydraulischen Reglersystemen nur schwer dämpfbar.

Aufgabe der vorliegenden Erfindung ist es daher, Schwingungen in Regelkreisen mit Verstellpumpen, insbesondere in sogenannten Load-Sensing-Regelsystemen, auf einfache Weise zu verringern.

Diese Aufgabe wird durch die Merkmale der Ansprüche 1 bzw. 6 gelöst.

Erfindungsgemäß ist also eine Vorrichtung gemäß dem Oberbegriff des Anspruches 1 vorgesehen, die weiterhin ein Druckbegrenzungsventil aufweist, durch das der maximale Gegendruck in dem Regelventil einstellbar ist. Eine elektronische Steuereinheit steuert das Druckbegrenzungsventil in Abhängigkeit von dem erfaßten Stellungssignal an.

Die elektronische Steuereinheit kann Kennlinien - Arbeitsdruck p in Abhängigkeit vom Förderstrom Q- konstanter Pumpenleistung und den zugehörigen, in dem Regelventil wirkenden Gegendruck berechnen. Eine einer gewünschten Pumpenleistung entsprechende Kennlinie ist auswählbar.

Vorteilhafterweise kann ein Drehzahlsensor vorgesehen sein, durch den die Drehzahl des die Verstellpumpe antreibenden Motors erfaßbar ist und bei Unterschreiten einer vorbestimmten Grenzdrehzahl eine Kennlinie auswählbar ist, die einer niedrigeren Pumpenleistung als die der zuvor gewählten Kennlinie entspricht.

Das Druckbegrenzungsventil kann so ausgeführt sein, daß bei einem Ausfall der elektronischen Steuereinheit der größtmögliche Gegendruck in dem Regelventil zugelassen wird.

Eirre adaptive Anpassung der Regelparameter in der elektronischen Steuereinheit kann durch eine Vorrichtung zur Erfassung der Temperatur des Hydrauliköls ermöglicht werden.

Gemäß einem weiteren Aspekt der Erfindung ist ein Verfahren gemäß dem Oberbegriff des Anspruches 6 vorgesehen, wobei von der elektronischen Steuereinheit ein von dem Stellungssignal abhängiges Ansteuersignal erzeugt wird. Das Ansteuersignal wird einem Druckbegrenzungsventil zugeführt. Durch das Druckbegrenzungsventil wird der maximale Gegendruck in dem Regelventil eingestellt.

In der elektronischen Steuereinheit werden Kennlinien - Arbeitsdruck p in Abhängigkeit vom Förderstrom Q - konstanter Pumpenleistung und der zugehörige, in dem Regelventil wirkende Gegendruck berechnet. Eine einer gewünschten Pumpenleistung entsprechende Kennlinie wird dann ausgewählt.

Ein Drehzahlsensor erfaßt die Drehzahl des die Verstellpumpe antreibenden Motors und bei Unterschreiten einer vorbestimmten Grenzdrehzahl wird eine Kennlinie ausgewählt, die einer niedrigeren Pumpenleistung als die der zuvor gewählten Kennlinie entspricht.

Bei einer Fehlfunktion des Drehzahlsensors wird automatisch eine einer niedrigeren Pumpenleistung entsprechende Kennlinie ausgewählt.

Der maximale Gegendruck in dem Regelventil wird so gewählt, daß die zeitliche Änderung des Gegendrucks während des Wegevorgangs des Regelventils eine vorbestimmte Änderungsrate nicht überschreitet.

Bei einem Ausfall der elektronischen Steuereinheit kann der größtmögliche Gegendruck in dem Regelventil zugelassen werden.

Der maximale Gegendruck in dem Regelventil kann so gewählt werden, daß die zeitliche Änderung der Leistung der Verstellpumpe eine vorbestimmte Änderungsrate nicht überschreitet.

Die Temperatur des Hydrauliköls kann erfaßt werden und die Regelparameter in der elektronischen Steuereinheit werden dementsprechend adaptiv angepaßt.

Die Stellung der Stelleinrichtung wird anhand des Stellungssignals über einen vorgegebenen Zeitraum aufgezeichnet und die Regelparameter werden abhängig von der Aufzeichnung verändert.

Die Erfindung wird aus der folgenden Beschreibung eines Ausführungsbeispiels bezugnehmend auf die begleitenden Zeichnungen näher ersichtlich. Es zeigen:
- Figur 1: ein Ausführungsbeispiel einer erfindungsgemäßen Vorrichtung bzw. eine Vorrichtung zur Ausführung des erfindungsgemäßen Verfahrens,
- Figur 2: ein bekanntes Leistungsregelungssystem für Verstellpumpen,
- Figur 3: eine Kennlinie eines Druckbegrenzungsventils, und
- Figuren 4 und 5: ein Kennfeld bzw. eine Kennlinie, die in der elektronischen Steuereinheit gespeichert sind.

In Figur ist ein Ausführungsbeispiel der Erfindung dargestellt. Die Bauteile, die denen entsprechen, die bezugnehmend auf Figur 2 erläutert wurden, sind dabei mit denselben Bezugszeichen versehen. Figur 1 zeigt einen Motor 6, der eine Verstellpumpe 1 antreibt. Die Erfindung ist selbstverständlich auch Hydrauliksysteme anwendbar, bei dem mehrere Verstellpumpen von einem Motor angetrieben werden, wie bezugnehmend auf Figur 2 erläutert wurde. Das in Figur 1 dargestellte System stellt somit eine beliebig kombinierbare Universaleinheit dar.

In dem in Figur 1 dargestellten Ausführungsbeispiel ist das Pumpenregelventil 18 in einem sogenannten Load-Sensing-System eingesetzt. Es hat dabei die Aufgabe, die Druckdifferenz über einem Wegeventil 46 vor einem Verbraucher 3 konstant zu halten, um den Wirkungsgrad der Hydraulik zu verbessern. Bei mehreren Verbrauchern wird der höchste Lastdruck berücksichtigt und der Druck der Verstellpumpe 1 diesem angepaßt. Die Load-Sensing-Regelung arbeitet wie folgt: Wenn der Verbraucherdruck in der Leitung 45 ansteigt, bewirkt dies ein Verschieben des Hauptkolbens des Regelventils 18 nach links. Somit wird eine Verbindung zwischen den Leitungen 23 und 20 hergestellt, was eine Erhöhung des Stelldrucks der Stelleinrichtung 7 bewirkt und somit ein Ausschwenken der Verstellpumpe 1. Somit bewirkt ein Ansteigen des Verbraucherdrucks45 auch ein Ansteigen des Systemdrucks vor dem Verbraucher-Wegeventil 46.

Umgekehrt wird, wenn der Verbraucherdruck in der Leitung 45 absinkt, der Hauptkolben des Regelventils 18 nach rechts verschoben. Somit wird eine Verbindung der Leitungen 21 und 20 bewirkt, wodurch die Verstellpumpe 1 einschwenkt und der Systemdruck vor dem Wegeventil 46 des Verbrauchers 3 fällt. Somit bleibt das Druckgefälle über das Wegeventil 46 konstant.

Erfindungsgemäß ist weiterhin ein Schwenkwinkelaufnehmer 25 vorgesehen, der den Schwenkwinkel der Verstellpumpe 1 erfaßt und ein diesem proportionales Signal an eine elektronische Steuereinheit 40 abgibt. Die elektronische Steuereinheit 40 berechnet ein Kennfeld der Verstellpumpe 1, das heißt eine Vielzahl von Kennlinien (Fig. 4) - Arbeitsdruck p in Abhängigkeit vom Förderstrom Q - konstanter Pumpenleistung sowie der zugehörige, in dem Regelventil 18 wirkende Gegendruck und speichert es gegebenenfalls ab. Dieses Kennfeld ist, wie in Figur 4 dargestellt, beliebig verschiebbar, das heißt eine einer gewünschten Pumpenleistung entsprechende Kennlinie ist in der elektronischen Steuereinheit auswählbar. Wie in Figur 4 gezeigt wird die Auswahl einer bestimmten Kennlinie durch Variierung des in dem Regelventil 18 maximal zulässigen Gegendrucks. Die elektronische Steuereinheit 40 gibt ein Ansteuersignal an ein Druckbegrenzungsventil 42. Wenn der Druck im Steuerraum des Regelventils 18 den durch das Druckbegrenzungsventil 42 vorgewählten Maximaldruck übersteigt, so öffnet sich ein Kegel in dem Druckbegrenzungsventil 42 und es wird Öl von der Leitung 45 zum Tank 5 abgelassen. Somit wird der Druck im Steuerraum des Regelventils 18 begrenzt. Der Hauptkolben des Regelventils 18 verschiebt sich somit nach rechts, es wird eine Verbindung der Leitungen 23 und 20 geschaffen, die Verstellpumpe 1 schwenkt zurück und es stellt sich der gewünschte maximale Systemdruck am Eingang des Wegeventils 46 des Verbrauchers 3 ein. Es ist also eine Pumpensteuerung vorgesehen, bei der der Load-Sensing-Regelung eine elektrisch ansteuerbare Druckabschneidung überlagert wurde, wobei durch die elektronische Steuereinheit 40 verschiedenartige Funktionen realisiert werden können:
- Die Leistung der Verstellpumpe 1 ist durch Wahl einer Kennlinie variabel.
- Die Druckabschneidung durch das Druckbegrenzungsventil 42 ist variabel. So kann zum Beispiel mit 250 bar gearbeitet und mit 280 bar gefahren werden.
- Durch Vorsehen eines Sensors 43, der die Drehzahl des die Verstellpumpe 1 antreibenden Motors 6 erfaßt und Zuführen dieses Drehzahlsignals zu der elektronischen Steuereinheit 40 kann für den Fall, daß der Motor 6 überlastet wird, durch die elektronische Steuereinheit 40 das Druckbegrenzungsventil 42 so angesteuert werden, daß die Leistung der Stellpumpe 1 herabgesetzt wird und der Antriebsmotor 6 somit in einen günstigeren Drehzahlbereich gebracht wird.
- Bei einer Fehlfunktion des Drehzahlsensors 43 kann automatisch eine geringere Leistung der Pumpe 1 angesteuert werden.
- Die Anstiegsgeschwindigkeit des Systemdrucks vor dem Wegeventil 46 kann auf einen vorgewählten Wert begrenzt werden.
- Für den Fall, daß die elektronische Steuereinheit 40 eine Fehlfunktion aufweist, geht die Verstellpumpe automatisch auf einen Maximaldruck, der nur durch die Stellung einer Einstellschraube 47 an dem Druckbegrenzungsventil bedingt ist.
- Das Stellungssignal von dem Schwenkwinkelsensor 25 kann beispielsweise in einem Speicher 41 der elektronischen Steuereinheit 40 über einen vorwählbaren Zeitraum aufgezeichnet werden. Für den Fall, daß aus der Aufzeichnung Schwingungen der Regelung zu erkennen sind, können somit die Regelparameter der elektronischen Steuereinheit 40 adaptiv verändert werden.
- Alternativ oder zusätzlich kann die Temperatur des Hydrauliköls, beispielsweise in einem Tank 5, durch einen Temperatursensor 44 erfaßt werden und bei einer unzulässigen Erhöhung der Temperatur des Hydrauliköls in dem Tank 5 entsprechend die Regelparameter in der elektronischen Steuereinheit 40 adaptiv verändert werden.

In Figur 1 ist eine Einheit dargestellt, bei der ein Motor 6 nur eine Pumpe 1 antreibt. Wie durch das Bezugszeichen indessen angedeutet ist, läßt sich das erfindungsgemäße Prinzip indessen leicht auf Systeme mit mehrere von einem Motor angesteuerten Verstellpumpen anwenden, beispielsweise für den Fall einer Summenleistungsregelung, wie sie aus der DE-PS 44 05 234 bekannt ist.

## Patentansprüche

1. Vorrichtung zur Leistungsregelung von wenigstens einer von einem Motor angetriebenen, in eine Arbeitsleitung fördernden Verstellpumpe (1) durch Verstellung ihres Fördervolumens mittels einer mit einem Stelldruck (20) beaufschlagbaren, in Richtung maximalen Fördervolumens vorgespannten Stelleinrichtung (7), mit einem der Stelleinrichtung zugeordneten Regelventil (18), das von einem dem Arbeitsdruck in der Arbeitsleitung entsprechenden Gegendruck beaufschlagt ist, wobei das Regelventil (18) dann anspricht, wenn der Steuerdruck größer als der Gegendruck ist, und die Stelldruckbeaufschlagung der Stelleinrichtung (17) in Richtung einer Verringerung des Fördervolumens der Verstellpumpe (1) so regelt, daß das Produkt aus Arbeitsdruck und Förderleistung einem vorgegebenen Wert entspricht,
wobei eine Einrichtung (25) vorgesehen ist, durch die die Stellung der Stelleinrichtung (7) erfaßbar ist und die ein der Stellung proportionales Stellungssignal an eine elektronische Steuereinheit (40) gibt, **dadurch gekennzeichnet**, daß ein Druckbegrenzungsventil (42) vorgesehen ist, durch das der maximale Gegendruck in dem Regelventil (18) einstellbar ist,
wobei die elektronische Steuereinheit (40) das Druckbegrenzungsventil (42) in Abhängigkeit von dem erfaßten Stellungssignal ansteuert.

2. Vorrichtung nach Anspruch 1, **dadurch gekennzeichnet,** daß in der elektronischen Steuereinheit (40) Kennlinien -Arbeitsdruck p in Abhängigkeit vom Förderstrom Q - konstanter Pumpenleistung und der zugehörige in dem Regelventil (18) wirkende Gegendruck berechenbar sind, und eine einer gewünschten Pumpenleistung entsprechende Kennlinie auswählbar ist.

3. Vorrichtung nach Anspruch 2, **dadurch gekennzeichnet**, daß ein Drehzahlsensor vorgesehen ist, durch den die Drehzahl des die Verstellpumpe (1) antreibenden Motors erfaßbar ist und bei Unterschreiten einer vorbestimmten Grenzdrehzahl eine Kennlinie auswählbar ist, die einer niedrigeren Pumpenleistung als die der zuvor gewählten Kennlinie entspricht.

4. Vorrichtung nach einem der vorhergehenden Ansprüche, **dadurch gekennzeichnet,** daß das Druckbegrenzungsventil so ausgeführt ist, daß bei einem Ausfall der elektronischen Steuereinheit (40) der größtmögliche Gegendruck in dem Regelventil (18) zugelassen wird.

5. Vorrichtung nach einem der vorhergehenden Ansprüche, **dadurch gekennzeichnet,** daß zur adaptiven Anpassung der Regelparameter eine Vorrichtung zur Erfassung der Temperatur des Hydrauliköls vorgesehen ist.

6. Verfahren zur Regelung der Leistung von einer von einem Motor angetriebenen, in eine Arbeitsleitung fördernden Verstellpumpe (1) durch Verstellung ihres Fördervolumens mittels je einer mit einem Stelldruck (20) beaufschlagbaren, in Richtung maximalen Fördervolumens vorgespannten Stelleinrichtung (7), mit einem der Stelleinrichtung zugeordneten Regelventil (18), das von einem dem Arbeitsdruck in der Arbeitsleitung entsprechenden Gegendruck beaufschlagt ist, wobei das Regelventil (18) dann anspricht, wenn der Steuerdruck größer als der Gegendruck ist, und die Stelldruckbeaufschlagung der Stelleinrichtung (7) in Richtung einer Verringerung des Fördervolumens der Verstellpumpe (1) so regelt, daß das Produkt aus Arbeitsdruck und Förderleistung einem vorgegebenen Wert entspricht,
wobei die Stellung der Stelleinrichtung erfaßt wird und ein der erfaßten Stellung proportionales Stellungssignal an eine elektronische Steuereinheit (40) gegeben wird, **dadurch gekennzeichnet,** daß
- von der elektronischen Steuereinheit (40) ein von dem Stellungssignal abhängiges Ansteuersignal erzeugt wird,
- das Ansteuersignal einem Druckbegrenzungsventil (42) zugeführt wird und
- durch das Druckbegrenzungsventil (42) der maximale Gegendruck in dem Regelventil (18) eingestellt wird.

7. Verfahren nach Anspruch 6, **dadurch gekennzeichnet**, daß in der elektronischen Steuereinheit (40) Kennlinien -Arbeitsdruck p in Abhängigkeit vom Förderstrom Q-konstanter Pumpenleistung und der zugehörige in dem Regelventil (18) wirkende Gegendruck berechnet werden, und eine einer gewünschten Pumpenleistung entsprechende Kennlinie ausgewählt wird.

8. Verfahren nach Anspruch 7, **dadurch gekennzeichnet,** daß ein Drehzahlsensor die Drehzahl des die Verstellpumpe antreibenden Motors erfaßt und bei Überschreiten einer vorbestimmten Grenzdrehzahl eine Kennlinie ausgewählt wird, die einer niedrigeren Pumpenleistung als die der zuvor gewählten Kennlinie entspricht.

9. Verfahren nach Anspruch 8, **dadurch gekennzeichnet**, daß bei einer Fehlfunktion des Drehzahlsensors automatisch eine einer niedrigeren Pumpenleistung entsprechende Kennlinie gewählt wird.

10. Verfahren nach einem der Ansprüche 6 bis 9, **dadurch gekennzeichnet**, daß der maximale Gegendruck in dem Regelventil (18) so gewählt wird, daß die zeitliche Änderung des Gegendrucks während des Regelvorgangs des Regelventils (18) eine vorbestimmte Änderungsrate nicht überschreitet.

11. Verfahren nach einem der Ansprüche 6 bis 10, **dadurch gekennzeichnet**, daß bei einem Ausfall der elektronischen Steuereinheit (40) der größtmögliche Gegendruck in dem Regelventil (18) zugelassen wird.

12. Verfahren nach einem der Ansprüche 6 bis 11, **dadurch gekennzeichnet**, daß der maximale Gegendruck in dem Regelventil (18) so gewählt wird, daß die zeitliche Änderung der Leistung der Verstellpumpe (1) eine vorbestimmte Änderungsrate nicht überschreitet.

13. Verfahren nach einem der Ansprüche 6 bis 12, **dadurch gekennzeichnet**, daß die Temperatur des Hydrauliköls in einem Tank erfaßt wird und Regelparameter in der elektronischen Steuereinheit (40) adaptiv angepaßt werden.

14. Verfahren nach einem der Ansprüche 6 bis 13, **dadurch gekennzeichnet**, daß die Stellung der Stelleinrichtung (7) mittels des Stellungssignals über einen vorgegebenen Zeitraum aufgezeichnet wird und abhängig von der Aufzeichnung die Regelparameter verändert werden.

## Claims

1. Device for the output regulation of at least one variable displacement pump (1), delivering into a working line, driven by a motor, through adjustment of its displacement by means of a setting device (7) biased in the direction of maximum displacement and which can be acted upon with a setting pressure (20), having a regulation valve (18) associated with the setting device, which regulation valve is acted upon by a counter-pressure corresponding to the working pressure in the working line, whereby the regulation valve (18) responds when the control pressure is greater than the counter-pressure, and so regulates the setting pressure action on the setting device (7) in the direction of a reduction of the displacement of the variable displacement pump (1) that the product of working pressure and output corresponds to a predetermined value,
whereby a device (25) is provided through which the setting of the setting device (7) can be detected and which delivers to an electronic control unit (40) a setting signal proportional to the setting, characterised in that a pressure limiting valve (42) is provided by means of which the maximum counter-pressure in the regulation valve (18) can be set,
whereby the electronic control unit (40) controls the pressure limiting valve (42) in dependence upon the detected setting signal.

2. Device according to claim 1, characterised in that there can be calculated in the electronic control unit (40) characteristic lines - working pressure p in dependence upon flow Q - of constant pump output, and the associated counter-pressure effective in the regulation valve (18), and a characteristic line corresponding to a desired pump output can be selected.

3. Device according to claim 2, characterised in that there is provided a speed of rotation sensor by means of which the speed of rotation of the motor driving the variable displacement pump (1) can be detected, and when a predetermined limit speed of rotation is undershot, a characteristic line can be selected which corresponds to a lesser pump output than the previously selected characteristic line.

4. Device according to any preceding claim, characterised in that the pressure limiting valve is so constituted that in the case of a failure of the electronic control unit (40) the maximum possible counter-pressure in the regulation valve (18) is permitted.

5. Device according to any preceding claim, characterised in that for adaptive alteration of the regulation parameters there is provided a device for detecting the temperature of the hydraulic oil.

6. Method of regulating the output of a variable displacement pump (1), delivering into a working line, driven by a motor, through adjustment of its displacement by means of a respective setting device (7) biased in the direction of maximum displacement, which can be acted upon with a setting pressure (20), having a regulation valve (18) associated with the setting device, which regulation valve is acted upon by a counter-pressure corresponding to the working pressure in the working line, whereby the regulation valve (18) responds when the control pressure is greater than the counter-pressure, and so regulates the setting pressure action on the setting device (7) in the direction of a reduction of the displacement of the variable displacement pump (1) that the product of working pressure and output corresponds to a predetermined value, whereby the setting of the setting device is detected and there is delivered to an electronic control unit (40) a setting signal proportional to the detected setting,
characterised in that
- there is generated by the electronic control unit (40) a control signal dependent upon the setting signal,
- the control signal is delivered to a pressure limiting valve (42) and
- by means of the pressure limiting valve (42) the maximum counter-pressure in the regulation valve (18) is set.

7. Method according to claim 6, characterised in that there are calculated in the electronic control unit (40) characteristic lines - working pressure p in dependence upon flow Q - of constant pump output, and the associated counter-pressure effective in the regulation valve (18), and a characteristic line corresponding to the desired pump output is selected.

8. Method according to claim 7, characterised in that a speed of rotation sensor detects the speed of rotation of the motor driving the variable displacement pump, and upon a predetermined limit speed of rotation being exceeded a characteristic line is selected which corresponds to a lesser output than the previously selected characteristic line.

9. Method according to claim 8, characterised in that in the case of a fault of the speed of rotation sensor a characteristic line corresponding to a lesser pump output is automatically selected.

10. Method according to any of claims 6 to 9, characterised in that the maximum counter-pressure in the regulation valve (18) is so selected that the temporal change of the counter-pressure during the regulation action of the regulation valve (18) does not exceed a predetermined rate of change.

11. Method according to any of claims 6 to 10, characterised in that in the case of a failure of the electronic control unit (40) the maximum possible counter-pressure in the regulation valve (18) is permitted.

12. Method according to any of claims 6 to 11, characterised in that the maximum counter-pressure in the regulation valve (18) is so selected that the temporal change of the output of the variable displacement pump (1) does not exceed a predetermined rate of change.

13. Method according to any of claims 6 to 12, characterised in that the temperature of the hydraulic oil in a tank is detected and the regulation parameters in the electronic control unit (40) are adaptively altered.

14. Method according to any of claims 6 to 13, characterised in that the setting of the setting device (7) is recorded over a predetermined period of time by means of the setting signal, and in dependence upon the recording the regulation parameters are altered.

## Revendications

1. Dispositif pour la régulation de puissance d'une pompe (1) réglable, entraînée par un moteur, refoulant dans une conduite de travail, par réglage de son volume de refoulement au moyen d'un dispositif de positionnement (7) susceptible d'être attaqué par une pression de positionnement (20) et précontraint en direction du volume de refoulement maximum, comprenant une vanne de régulation (18) associée au dispositif de positionnement et alimentée avec une contre-pression correspondant à la pression de travail dans la conduite de travail, ladite vanne de régulation (18) réagissant lorsque la pression de commande est supérieure à la contre-pression, et la sollicitation par la pression de positionnement du dispositif de positionnement (7) assure une régulation dans le sens d'une diminution du volume refoulé par la pompe réglable (1) de telle sorte que le produit de la pression de travail par la puissance de refoulement correspond à une valeur prédéterminée, dans lequel est prévu un dispositif (25), au moyen duquel la position du dispositif de positionnement (7) peut être détectée, et qui délivre à une unité de commande électronique (40) un signal de positionnement proportionnel à la position, caractérisé en ce qu'il est prévu une soupape de limitation de pression (42) au moyen de laquelle la contre-pression maximum dans la vanne de régulation (18) est réglable, et en ce que l'unité de commande électronique (40) pilote la soupape de limitation de pression (42) en fonction du signal de position détecté.

2. Dispositif selon la revendication 1, caractérisé en ce que dans l'unité de commande électronique (40) peuvent être calculées des courbes caractéristiques représentant la pression de travail p en fonction du débit de refoulement Q pour une puissance de pompage constante, ainsi que la contre-pression associée agissant dans la vanne de régulation (18), et en ce qu'une courbe caractéristique correspondant à la puissance de pompage souhaitée peut y être sélectionnée.

3. Dispositif selon la revendication 2, caractérisé en ce qu'il est prévu un capteur de vitesse de rotation, au moyen duquel il est possible de capter la vitesse de rotation du moteur entraînant la pompe réglable (1), et en ce que lors du passage au-dessous d'une vitesse de rotation limite prédéterminée, une courbe caractéristique est choisie qui correspond à une puissance de pompage inférieure à celle de la courbe caractéristique précédemment choisie.

4. Dispositif selon l'une des revendications précédentes, caractérisé en ce que la soupape de limitation de pression est réalisée de telle façon que lors d'une défaillance de l'unité de commande électronique (40) la plus forte contre-pression possible est admise dans la vanne de régulation (18).

5. Dispositif selon l'une des revendications précédentes, caractérisé en ce que pour l'ajustement adaptatif des paramètres de réglage il est prévu un dispositif pour détecter la température de l'huile hydraulique.

6. Procédé de régulation de la puissance d'une pompe (1) réglable, entraînée par un moteur et refoulant dans une conduite de travail, par réglage de son volume de refoulement au moyen d'un dispositif de positionnement respectif (7) susceptible d'être attaqué par une pression de positionnement (20) et précontraint en direction du volume de refoulement maximum, comprenant une vanne de régulation (18) associée au dispositif de positionnement, ladite vanne étant attaquée par une contre-pression qui correspond à la pression de travail dans la conduite de travail, et ladite vanne de régulation (18) réagissant lorsque la pression de commande est supérieure à la contre-pression, et la sollicitation du dispositif de positionnement (7) par la pression de positionnement assure une régulation dans le sens d'une réduction du volume refoulé par la pompe réglable (1), de telle sorte que le produit de la pression de travail par la puissance de refoulement correspond à une valeur prédéterminée, dans lequel la position du dispositif de positionnement est détectée et un signal de position proportionnel à la position détectée est délivré à une unité de commande électronique (40),
caractérisé en ce que :
- un signal de pilotage en fonction du signal de position est produit par l'unité de commande électronique (40),
- le signal de pilotage est fourni à une soupape de limitation de pression (42), et
- la contre-pression maximum dans la vanne de régulation (18) est réglée par la soupape de limitation de pression (42).

7. Procédé selon la revendication 6, caractérisé en ce que dans l'unité de commande électronique (40) peuvent être calculées des courbes caractéristiques représentant la pression de travail p en fonction du débit de refoulement Q à puissance de pompage constante, ainsi que la contre-pression associée agissant dans la vanne de régulation (18), et en ce qu'une courbe caractéristique correspondant à une puissance de pompage souhaitée peut y être sélectionnée.

8. Procédé selon la revendication 7, caractérisé en ce qu'un capteur de vitesse de rotation détecte la vitesse de rotation du moteur entraînant la pompe réglable, et en cas de dépassement d'une vitesse de rotation limite prédéterminée, on choisit une courbe caractéristique qui correspond à une puissance de pompage plus faible que celle de la courbe caractéristique précédemment choisie.

9. Procédé selon la revendication 8, caractérisé en ce que dans le cas d'un défaut le fonctionnement du capteur de vitesse de rotation, on choisit automatiquement une courbe caractéristique correspondant à une puissance de pompage plus faible.

10. Procédé selon l'une des revendications 6 à 9, caractérisé en ce que la contre-pression maximum dans la vanne de régulation (18) est ainsi choisie que la modification temporelle de la contre-pression pendant le processus de régulation de la vanne de régulation (18) ne dépasse pas un taux de variation prédéterminé.

11. Procédé selon l'une des revendications 6 à 10, caractérisé en ce que, lors d'une défaillance de l'unité de commande électronique (40), la plus forte contre-pression possible est admise dans la vanne de régulation (18).

12. Procédé selon l'une des revendications 6 à 11, caractérisé en ce que la contre-pression maximum dans la vanne de régulation (18) est ainsi choisie que la variation temporelle de la puissance de la pompe réglable (1) ne dépasse pas un taux de variation prédéterminé.

13. Procédé selon l'une des revendications 6 à 12, caractérisé en ce que la température de l'huile hydraulique dans un réservoir est détectée, et en ce que les paramètres de régulation dans l'unité de commande électronique (40) sont ajustés de façon adaptative.

14. Procédé selon l'une des revendications 6 à 13, caractérisé en ce que la position du dispositif de positionnement (10) est enregistrée sur une période temporelle prédéterminée au moyen du signal de positionnement, et en ce que les paramètres de réglage sont modifiés en fonction de l'enregistrement.
